# EUROPÄISCHE PATENTSCHRIFT

(11) **EP 2 355 614 B1**
(45) Veröffentlichungstag und Bekanntmachung des Hinweises auf die Patenterteilung: **12.03.2014**
(21) Anmeldenummer: 11151472.5
(22) Anmeldetag: 20.01.2011
(51) Int. Cl.: H05B 3/42

(54) **Elektrische Heizeinrichtung und Verfahren zum Fertigen einer elektrischen Heizeinrichtung**
Electric heater and method for producing same
Dispositif de chauffage électrique et procédé de fabrication d'un dispositif de chauffage électrique

(30) Priorität: 29.01.2010 DE 102010006184
(43) Veröffentlichungstag der Anmeldung: 10.08.2011
(73) Patentinhaber: Eichenauer Heizelemente GmbH & Co. KG, 76870 Kandel (DE)
(72) Erfinder: Lauth, Arno, 76829, Ranschbach (DE); Kamy, Frank, 76863, Hayna (DE); Lang, Armin, 76889, Barbelroth (DE); Stritzinger, Jürgen, 76872, Freckenfeld (DE)
(74) Vertreter: Hofstetter, Schurack & Partner

(56) Entgegenhaltungen:
- EP-A1- 1 646 055
- DE-A1- 3 730 161
- DE-A1- 10 258 257

## Beschreibung

Die Erfindung betrifft eine elektrische Heizeinrichtung mit einem rohrförmigen Gehäuse und mit einem in das Gehäuse eingebrachten Heizeinsatz. Der Heizeinsatz weist wenigstens einen Kaltleiter auf. Des Weiteren betrifft die Erfindung ein Verfahren zum Fertigen einer solchen elektrischen Heizeinrichtung.

**Die** DE 37 30 161 C2 **beschreibt ein elektrisches Heizelement mit einem rohrförmigen Hohlkörper, welcher einen Heizeinsatz mit einem Kaltleiter umschließt. Eine den Kaltleiter umfassende Baugruppe ist von einer Struktur mit einem schlitzförmigen Einschnitt umgeben. Der rohrförmige Hohlkörper weist an seiner Innenseite zwei keilförmige Führungsleisten auf, wobei in der Struktur mit den Führungsleisten korrespondierende Ausnehmungen vorgesehen sind. Um die Wärmeübertragung von der Struktur auf den rohrförmigen Hohlkörper zu verbessern, kann zwischen dem Hohlkörper und der Struktur eine geschlitzte metallische Hülse vorgesehen sein. Aufgrund der sehr geringen Wandstärke der Hülse und aufgrund des Vorsehens eines axialen, im Bereich einer der Führungsleisten angeordneten Längsschlitzes in der Hülse kann sich diese formschlüssig den Außenkonturen der Struktur anpassen. Entsprechend weist die Hülse eine Sicke auf, welche in der Form der zweiten Führungsleiste angepasst ist.**

Die EP 1 414 275 B1 beschreibt eine elektrische Heizeinrichtung mit einem rohrförmigen Gehäuse, welches einen Heizeinsatz umgibt. Der Heizeinsatz umfasst einen Kaltleiter, welcher auch als PTC-Heizelement bezeichnet wird, da der Kaltleiter einen positiven Temperaturkoeffizienten (PTC = positive temperature coefficient) aufweist. Der elektrische Widerstand des Kaltleiters vergrößert sich also bei steigender Temperatur, sodass er selbstregelnd die Temperatur nach oben begrenzt. Der Heizeinsatz umfasst auch zwei Wärmeübertrager, wobei der Kaltleiter - in radialer Richtung gesehen - zwischen den beiden Wärmeübertragern angeordnet ist. Die Wärmeübertrager übertragen die Heizwärme des Kaltleiters auf das Gehäuse. Jeder der beiden Wärmeübertrager weist ein an seiner dem Kaltleiter zugewandten Seite flaches Basisteil auf, an welchem zwei gebogene Schenkel angeordnet sind. Die Schenkel liegen bei in das Gehäuse eingebrachtem Heizeinsatz nach Art einer Biegefeder an einer Innenwand des Gehäuses an. Durch die Federwirkung der Schenkel ist für eine gute Anlage der Wärmeübertrager an dem Gehäuse und so für einen guten Wärmeübergang von dem Kaltleiter auf das Gehäuse gesorgt.

Bei einer in der DE 102 58 257 A1 beschriebenen elektrischen Heizeinrichtung wird die Anlage des Heizeinsatzes an der Innenwand des Gehäuses dadurch bewerkstelligt, dass zunächst der Heizeinsatz in das - im Querschnitt rechteckige - Gehäuse eingebracht und dann das Gehäuse zusammengedrückt wird. Dieses nachträgliche Zusammenpressen von einander gegenüber liegenden Seiten des Gehäuses wird auch als Querpressfügen bezeichnet. Das Gehäuse besteht hierbei aus einer Aluminiumlegierung.

Die US 6 180 930 B1 betrifft eine elektrische Heizeinrichtung mit einem Heizeinsatz, welcher lediglich einen Kaltleiter und zwei Kontaktelektroden in einer gemeinsamen elektrisch isolierenden Hülle umfasst. Dieser Heizeinsatz wird in ein - ebenfalls im Querschnitt rechteckiges - Gehäuse aus Aluminium oder Kupfer eingebracht. Die beiden einander gegenüberliegenden Seitenwände des Gehäuses werden durch Zusammendrücken des Gehäuses aufeinander zu bewegt, um den Heizeinsatz zwischen sich festzuklemmen. Die beiden nicht mit Druck beaufschlagten Seitenwände, welche konkav oder konvex sein können, sind deformierbar ausgebildet um der Belastung beim Zusammenpressen des Gehäuses nachgeben zu können.

Den vorstehend beschriebenen Möglichkeiten, den Heizeinsatz in einen möglichst engen Kontakt mit dem Gehäuse zu bringen, sind jedoch Grenzen gesetzt. Bei einem vergleichsweise langen rohrförmigen Gehäuse und entsprechend vergleichsweise langem Heizeinsatz ist es schwierig, den Heizeinsatz in das Gehäuse einzubringen, wenn dieser federnd an der Innenseite des Gehäuses abgestützt ist. Durch nachträgliches Zusammendrücken von einander gegenüber liegenden Seiten des Gehäuses kann ebenfalls nicht immer ein vollkommen zufriedenstellender Wärmeübergang gewährleistet werden.

Aufgabe der vorliegenden Erfindung ist es daher, eine elektrische Heizeinrichtung und ein Verfahren der eingangs genannten Art zu schaffen, bei welcher bzw. durch welches ein besonders guter Wärmeübergang von dem Heizeinsatz auf das Gehäuse auch bei einem vergleichsweise langen Gehäuse gegeben ist.

Diese Aufgabe wird durch eine elektrische Heizeinrichtung mit den Merkmalen des Patentanspruchs 1 und durch ein Verfahren mit den Merkmalen des Patentanspruchs 11 gelöst. Vorteilhafte Ausgestaltungen mit zweckmäßigen Weiterbildungen der Erfindung sind in den abhängigen Patentansprüchen angegeben.

Bei der erfindungsgemäßen elektrischen Heizeinrichtung mit einem rohrförmigen Gehäuse und mit einem in das Gehäuse eingebrachten Heizeinsatz weist der Heizeinsatz wenigstens einen Kaltleiter auf. Das Gehäuse weist wenigstens eine konkave Einbuchtung auf, welche mit einer korrespondierenden konkaven Einbuchtung des Heizeinsatzes zumindest punktuell in Kontakt ist, **wobei das Gehäuse durch das Einformen der wenigstens einen Einbuchtung in selbiges um den Heizeinsatz herum zusammengezogen ist**. Ein Übergangsbereich, in welchem eine (gegebenenfalls auch den Wert Null aufweisende) Krümmung des Gehäuses sich infolge des Vorhandenseins der Einbuchtung ändert, ist vorliegend als zu der Einbuchtung gehörend aufzufassen. Der zumindest punktförmige Kontakt zwischen dem Gehäuse und dem Heizeinsatz kann je nach Gestaltung der Einbuchtungen auch als Kontaktbereich ausgebildet sein. Des Weiteren ist vorliegend eine Einbuchtung mit einem nicht-stetigen, also wenigstens eine - insbesondere rechtwinklige - Knickstelle aufweisenden Verlauf als konkave Einbuchtung aufzufassen. Die wenigstens eine an dem Heizeinsatz vorgesehene Einbuchtung ermöglicht es hierbei, in das Gehäuse eine tiefere Einbuchtung einzuformen, als dies bei einem Heizeinsatz der Fall wäre, welcher einen in zumindest eine Richtung im Wesentlichen konstanten Durchmesser aufweist.

Durch das Einformen der wenigstens einen konkaven Einbuchtung in das Gehäuse kann nach dem Einbringen des Heizeinsatzes in das Gehäuse ein flächiger Kontakt zwischen dem Wärmeübertrager und der Innenseite des Gehäuses erreicht werden. Durch das - beim Einformen der Einbuchtung in das Gehäuse sich einstellende - Verbringen von Gehäusematerial in die konkave Einbuchtung des Heizeinsatzes ist nämlich ein Abstand zwischen dem Wärmeübertrager und der Innenseite des Gehäuses in von der Einbuchtung verschiedenen Bereichen des Wärmeübertragers auf einen sehr geringen Wert, insbesondere auf einen Wert von Null, verringerbar. Das Gehäuse zieht sich also durch das Einformen der Einbuchtung in selbiges um den Heizeinsatz herum zusammen. Das Gehäuse und der Heizeinsatz liegen so unter Druck aneinander an und gewährleisten eine gute Wärmeübertragung vom Kaltleiter zum Gehäuse.

Dadurch ist ein besonders guter Wärmeübergang von dem Heizeinsatz auf das Gehäuse gegeben, und dennoch kann auch ein vergleichsweise langer Heizeinsatz in ein - ebenso vergleichsweise langes - Gehäuse mühelos eingebracht werden. Der Innendurchmesser des rohrförmigen Gehäuses kann größer gewählt werden als der maximale Außendurchmesser des Heizeinsatzes, da der Innendurchmesser des rohrförmigen Gehäuses durch nachträgliches Einformen der konkaven Einbuchtung verringerbar ist. Sobald die konkave Einbuchtung des Gehäuses mit der korrespondierenden konkaven Einbuchtung des Heizeinsatzes in Kontakt ist, ist der Heizeinsatz gegen eine Positionsänderung gesichert, und gleichzeitig ist ein hoher Anpressdruck des Gehäuses an den Heizeinsatz hergestellt. Die konkave Einbuchtung des Gehäuses kann mittels eines Stempels einer Presse oder - wenn die Einbuchtung durch Einrollen gebildet wird - durch Beaufschlagen des Gehäuses mit Druck über eine Rolle hergestellt werden.

In einer vorteilhaften Ausgestaltung der Erfindung ist die wenigstens eine konkave Einbuchtung des Gehäuses als Sicke ausgebildet. In eine solche rinnenförmige Vertiefung ist nämlich beim Einformen der Einbuchtung in das Gehäuse mehr Gehäusematerial einbringbar als in eine lediglich punktförmige Einbuchtung. Dadurch kann über eine besonders große Länge des rohrförmigen Gehäuses der enge Kontakt des wenigstens einen Wärmeübertragers zu der Innenseite des Gehäuses sichergestellt werden.

Die konkave Einbuchtung des Heizeinsatzes kann in dem Kaltleiter selber ausgebildet sein. Alternativ kann auch ein zu dem Gehäuse hin offener Zwischenraum zwischen wenigstens zwei Komponenten des Heizeinsatzes dessen konkave Einbuchtung bereitstellen.

Es hat sich jedoch als vorteilhaft gezeigt, wenn der Heizeinsatz wenigstens einen zum Übertragen von Wärme des wenigstens einen Kaltleiters auf das Gehäuse ausgelegten Wärmeübertrager aufweist, wobei die wenigstens eine konkave Einbuchtung des Heizeinsatzes in dem wenigstens einen Wärmeübertrager ausgebildet ist. Der Wärmeübertrager kann nämlich besonders einfach und präzise als Profilteil ausgebildet sein, bei welchem das Ausbilden einer konkaven Einbuchtung, etwa in Form einer Nut, besonders leicht und kostengünstig realisierbar ist. Zudem ist so im Hinblick auf die Gestaltung der weiteren Komponenten des Heizeinsatzes eine besonders große Flexibilität gegeben. Insbesondere können so standardisierte und leicht verfügbare weitere Komponenten für den Heizeinsatz verwendet werden.

Bei einer bevorzugten Ausführungsform der Erfindung ist das Gehäuse aus einem Stahl gebildet. Dieser Werkstoff eignet sich nämlich besonders gut zum Einformen der wenigstens einen konkaven Einbuchtung durch plastische Verformung, ohne dass ein elastisches Zurückfedern und somit ein Verringern des von dem Gehäuse auf den Heizeinsatz ausgeübten Anpressdrucks gegeben ist. Die Verwendung von Stahl, insbesondere von Edelstahl, für das Gehäuse ermöglicht darüber hinaus den Einsatz der elektrischen Heizeinrichtung zum Beheizen eines aggressiven und/oder korrosiven Mediums. Ein solches Einsatzgebiet der elektrischen Heizeinrichtung kann etwa dann gegeben sein, wenn eine wässrige Harnstofflösung beheizt oder aufgetaut oder wenn in Feststoff bzw. Salz gebundener Ammoniak verdampft werden soll, welche bei der Verringerung des Stickoxidgehalts in Abgasen einer Verbrennungskraftmaschine zum Einsatz kommen kann. Beim Beheizen eines kalkhaltigen Mediums mittels der Heizeinrichtung ist zudem - etwa im Vergleich zu einer Aluminiumlegierung als Material für das Gehäuse - eine geringere Gefahr eines dauerhaften Anlagerns von Kalk an dem Gehäuse gegeben, wenn Stahl, insbesondere Edelstahl, für das Gehäuse verwendet wird.

Wenn das Gehäuse kreiszylindrische Endbereiche aufweist, ist es besonders einfach, ein rundes Bodenteil und ein rundes Verschlussteil vorzusehen, mit welchem die Endbereiche verschlossen werden können. Es können so nämlich standardmäßig leicht verfügbare Teile zum Einsatz kommen. Insbesondere beim Verwenden von Stahl für das rohrförmige Gehäuse kann das Bodenteil an einem der Endbereiche mit dem rohrförmigen Gehäuse durch Schweißen verbunden werden. Denkbar ist jedoch auch ein Verlöten oder Verkleben des Bodenteils mit einem der Endbereiche.

Als weiter vorteilhaft hat es sich gezeigt, wenn eine Länge der konkaven Einbuchtung des Gehäuses kleiner als eine axiale Länge des Gehäuses ist. Es braucht also die konkave Einbuchtung nur dort in das Gehäuse eingeformt zu werden, wo der Heizeinsatz auch tatsächlich vorhanden ist, wobei der Heizeinsatz in der Regel kürzer ist als das Gehäuse.

Wenn der Heizeinsatz wenigstens zwei in radialer Richtung voneinander beabstandete Wärmeübertrager umfasst, zwischen welchen der wenigstens eine Kaltleiter angeordnet ist, ist eine besonders gute Wärmeübertragung von dem Kaltleiter auf das Gehäuse ermöglicht. Dies gilt insbesondere dann, wenn der Kaltleiter mittig zwischen den beiden Wärmeübertragern angeordnet ist. Bevorzugt werden hierbei in Form und Abmessung einander gleiche Wärmeübertrager so angeordnet, dass sie den wenigstens einen Kaltleiter zwischen sich aufnehmen. So können nämlich Standardteile für die Wärmeübertrager verwendet werden.

In einer weiteren vorteilhaften Ausgestaltung der Erfindung weist der Heizeinsatz wenigstens zwei Wärmeübertrager auf, welche in axialer Richtung voneinander beabstandet in dem Gehäuse angeordnet sind. Dies ist insbesondere dann von Vorteil, wenn für die Wärmeübertrager und für das Gehäuse Werkstoffe verwendet werden, welche unterschiedliche Wärmeausdehnungskoeffizienten haben. Dies ist beispielsweise bei der Verwendung einer Aluminiumlegierung für den Wärmeübertrager und der Verwendung von Stahl oder Edelstahl für das Gehäuse der Fall. Durch den sehr viel größeren Wärmeausdehnungskoeffizienten von Aluminium könnte es mit der Zeit zu einem Nachlassen des Anpressdrucks kommen, welcher von dem Gehäuse auf den Wärmeübertrager ausgeübt wird, wenn in dem Gehäuse über dessen axiale Länge lediglich ein einziger, nicht unterbrochener Wärmeübertrager angeordnet ist. Steht den Wärmeübertragern jedoch in axialer Richtung Platz zur Verfügung, so lässt sich der unerwünschte Einfluss unterschiedlich großer Wärmeausdehnungskoeffizienten besser beherrschen.

Denkbar ist es zusätzlich oder alternativ, den Wärmeübertrager nicht massiv auszugestalten, sondern mit Durchbrüchen, Rippen und/oder Hohlräumen zu versehen. So kann zudem vorteilhaft Material eingespart werden.

Die Verwendung wenigstens zweier in axialer Richtung voneinander beabstandeter Wärmeübertrager ist jedoch auch deswegen von Vorteil, da Kaltleiter üblicherweise größere Fertigungstoleranzen aufweisen als die Wärmeübertrager. Liegen nun - über die axiale Länge des Gehäuses gesehen - mehrere unterschiedlich dicke Kaltleiter vor, oder ein Kaltleiter, dessen Dicke sich über seine Länge ändert, so können mehrere, separate Wärmeübertrager besser einen flächigen Kontakt zu dem Kaltleiter herstellen. Wiese der Heizeinsatz hingegen lediglich einen einzigen Wärmeübertrager auf, könnte dieser unterschiedliche Dicken des Kaltleiters nur sehr schwer kompensieren.

Als weiter vorteilhaft hat es sich gezeigt, wenn der Heizeinsatz wenigstens ein Montagegestell umfasst. Über ein solches Montagegestell können die einzelnen Komponenten des Heizeinsatzes, etwa die Kaltleiter und die Wärmeübertrager, in ihrer relativen Lage zueinander gut positioniert und/oder fixiert werden. Dies erleichtert das Einbringen des Heizeinsatzes in das Gehäuse. Das Montagegestell kann insbesondere, etwa mittels eines Kunststoff-Spritzgießverfahrens, mit einem Kontaktelement verbunden sein, welches dem Beaufschlagen des wenigstens einen Kaltleiters mit Strom dient. Dadurch ist diese Komponente des Heizeinsatzes bereits an dem Montagegestell fixiert, bevor etwa der Kaltleiter und die Wärmeübertrager an dem Montagegestell angeordnet werden. Es können auch für unterschiedliche Komponenten des Heizeinsatzes separate Montagegestelle vorgesehen sein, welche insbesondere miteinander koppelbar ausgebildet sein können, um einen besonders guten Zusammenhalt der Komponenten des Heizeinsatzes zu gewährleisten.

Wenn das Gehäuse eine Verbindungsnaht, insbesondere eine Schweißnaht, aufweist, ist es sinnvoll, die wenigstens eine konkave Einbuchtung von der Verbindungsnaht beabstandet in das Gehäuse einzuformen. So ist nämlich eine Schwachstelle des Gehäuses von der Kraftbeaufschlagung beim Einformen der Einbuchtung ausgespart.

Bei dem erfindungsgemäßen Verfahren zum Fertigen einer elektrischen Heizeinrichtung wird ein Heizeinsatz in ein rohrförmiges Gehäuse eingebracht, welcher wenigstens einen Kaltleiter aufweist. Hierbei wird **anschließend** die wenigstens eine konkave Einbuchtung derart in das Gehäuse eingeformt, dass die Einbuchtung mit einer korrespondierenden konkaven Einbuchtung des Heizeinsatzes zumindest bereichsweise in Kontakt gebracht wird, **wobei sich das Gehäuse durch das Einformen der wenigstens einen Einbuchtung in selbiges um den Heizeinsatz herum zusammenzieht.**

Die für die erfindungsgemäße elektrische Heizeinrichtung beschriebenen Vorteile und bevorzugten Ausführungsformen gelten auch für das erfindungsgemäße Verfahren zum Fertigen einer solchen elektrischen Heizeinrichtung und umgekehrt.

In einer vorteilhaften Ausgestaltung der Erfindung wird die wenigstens eine konkave Einbuchtung durch Beaufschlagen des Gehäuses mit einem Druck in das Gehäuse eingeformt, wobei eine Richtung, in welche der Druck aufgebracht wird, mit einer Entstehungsrichtung der wenigstens einen konkaven Einbuchtung zusammenfällt. Dabei übt ein Werkzeug Druck auf das Gehäuse im Bereich der Einbuchtung des Heizeinsatzes in Richtung auf die Einbuchtung aus und bildet so die Einbuchtung des Gehäuses. Die Breite des Werkzeuges ist hierzu geringer als die Breite der Einbuchtung des Heizeinsatzes. Auf diese Weise lässt sich das Anpressen des Gehäuses an den Heizeinsatz durch das Einformen der wenigstens einen konkaven, den Heizeinsatz in seiner Lage fixierenden Einbuchtung dauerhaft bewerkstelligen.

Vorteilhaft wird die wenigstens eine konkave Einbuchtung durch Vertiefen einer bereits vor dem Einbringen des Heizeinsatzes in dem Gehäuse vorhandenen Einbuchtung in das Gehäuse eingeformt. In diesem Fall ist die Entstehungsrichtung der wenigstens einen Einbuchtung gleich der Richtung, in welche die bereits vorhandene Einbuchtung vertieft wird. Die vor dem Einbringen des Heizeinsatzes vorhandene Einbuchtung kann als Führung dienen und das genaue Positionieren des Heizeinsatzes beim Einschieben in das Gehäuse erleichtern

Schließlich hat es sich als vorteilhaft gezeigt, wenn beim Einformen der wenigstens einen konkaven Einbuchtung in das Gehäuse ein auf das Gehäuse ausgeübter Druck überwacht wird. So kann nämlich die Einbuchtung, insbesondere eine Sicke, zunehmend vertieft werden, bis ein vorgegebener Wert des auf das Gehäuse ausgeübten Drucks erreicht ist. Bei Vorliegen dieses Drucks kann dann von einem entsprechend hohen Anpressdruck des Gehäuses auf den Heizeinsatz ausgegangen werden. Auf diese Weise können Fertigungstoleranzen des Heizeinsatzes besonders gut berücksichtigt und dennoch ein gleichbleibend hoher Anpressdruck gewährleistet werden.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Weitere Vorteile, Merkmale und Einzelheiten der Erfindung ergeben sich aus den Ansprüchen, der nachfolgenden Beschreibung bevorzugter Ausführungsformen sowie anhand der Zeichnungen. Dabei zeigen:
- Figur 1: in einer vergrößerten Darstellung einen Querschnitt durch eine elektrische Heizeinrichtung mit einem in ein Gehäuse eingebrachten Heizeinsatz;
- Figur 2: einen Längsschnitt durch die elektrische Heizeinrichtung entlang einer Linie 11-11 in Figur 1 ; und
- Figur 3: die elektrische Heizeinrichtung gemäß Fig. 1 in einer Draufsicht.

Eine in Fig. 1 gezeigte elektrische Heizeinrichtung 10 umfasst ein Gehäuse 12, welches aus einem Edelstahl, beispielsweise aus einem rostfreien Edelstahl, gebildet ist. Bei einem Durchmesser von 20 mm kann eine Wandstärke desselben 0,3 mm bis 0,5 mm betragen. In dem Gehäuse 12 befindet sich ein Heizeinsatz 14, welcher einen Kaltleiter 16 umfasst. Der Kaltleiter 16 kann aus Bariumtitanat gebildet sein und weist einen positiven Temperaturkoeffizienten (PTC = positive temperature coefficient) auf. Ein solches PTC-Heizelement aus Bariumtitanat zeichnet sich durch einen sich vergrößernden elektrischen Widerstand bei steigender Temperatur aus. Zur Versorgung des Kaltleiters 16 mit elektrischem Strom sind zwei plattenförmige Kontaktelektroden 18, 20 vorgesehen, zwischen welchen der Kaltleiter 16 angeordnet ist. Die Kontaktelektroden 18, 20 können aus einer Messinglegierung gebildet sein. Auch kann eine vernickelte Messinglegierung zum Einsatz kommen.

Keramische Isolatoren 22, 24, welche ebenfalls plattenförmig ausgebildet sind, isolieren die Kontaktelektroden 18, 20 elektrisch gegenüber zwei Profilteilen 26, 28. Die Isolatoren 22, 24 können aus Aluminiumoxid gebildet sein. Alternativ können die Isolatoren 22, 24 auch direkt, z.B. durch Anspritzen, auf die Kontaktelektroden 18, 20 aufgebracht werden. Eine weitere Möglichkeit besteht darin, zur elektrischen Isolation eine Kunststofffolie vorzusehen, etwa aus Kapton®. Die Profilteile 26, 28 stellen die Wärmeübertragung von dem Kaltleiter 16 auf das Gehäuse 12 sicher. Die beiden Profilteile 26, 28 sind vorliegend aus einer Aluminiumlegierung gebildet. Der Heizeinsatz 14 umfasst also unter anderem den Kaltleiter 16, die Kontaktelektroden 18, 20, die Isolatoren 22, 24 und die Profilteile 26, 28.

Die Profilteile 26, 28 weisen im Querschnitt im Wesentlichen die Form eines Kreissegments auf, wobei an einem dem Kaltleiter 16 gegenüberliegenden Bereich des Kreissegments in jedem der Profilteile 26, 28 jeweils eine U-förmige Nut 30, 32 ausgebildet ist. Vor dem Einbringen des Heizeinsatzes 14 in das Gehäuse 12 weist das Gehäuse 12 eine kreiszylindrische Gestalt auf, wobei ein Außenumfang dieses kreiszylindrischen Gehäuses 12 in Fig. 1 durch eine Linie 34 wiedergegeben ist. Der Innendurchmesser des Gehäuses 12 ist also vor dem Einschieben des Heizeinsatzes 14 so bemessen, dass der Heizeinsatz 14 mühelos in das Gehäuse 12 eingebracht werden kann. Dies ist selbst dann der Fall, wenn das Gehäuse 12 eine besonders große axiale Länge aufweist und in dieses ein - ebenso vergleichsweise langer - Heizeinsatz 14 eingebracht werden soll.

Das In-Anlage-Bringen der Profilteile 26, 28 des Heizeinsatzes 14 mit der Innenseite des Gehäuses 12 erfolgt anschließend, nämlich durch Einprägen von zwei Sicken 36, 38 in das Gehäuse 12. Die Sicken 36, 38 werden dort in das Gehäuse 12 eingeformt, wo sich die Nuten 30, 32 der Profilteile 26, 28 befinden. Eine Entstehungsrichtung 39 der Sicken 36, 38 ist in Fig. 1 durch Pfeile veranschaulicht und entspricht der Richtung des Drucks, welcher - etwa mittels eines Stempels einer Presse oder mittels einer Rolle - auf das vorher kreiszylindrische Gehäuse 12 aufgebracht wird, um die Sicken 36, 38 in das Gehäuse 12 einzuformen.

Durch das Einprägen der Sicken 36, 38 in das Gehäuse 12 verringert sich der Innendurchmesser des Gehäuses 12 und eine flächige Anlage der kreisbogenförmigen Bereiche der Profilteile 26, 28 mit der Innenseite des Gehäuses 12 wird erreicht. Durch das Aufbringen eines hohen Anpressdrucks ist so ein guter Wärmeübergang von den Profilteilen 26, 28 auf das Gehäuse 12 erreicht, wenn der Kaltleiter 16 mit Strom beaufschlagt wird.

In alternativen Ausführungsformen kann anstelle der vorliegend gezeigten, sich in radialer Richtung gegenüberliegenden beiden Sicken 36, 38 auch lediglich eine konkave Einbuchtung vorgesehen sein, um das Anpressen des Gehäuses 12 an den Heizeinsatz 14 zu bewirken.

Ebenso kann die Anordnung und Ausbildung der übrigen Komponenten des Heizeinsatzes 14 von der vorliegend beispielhaft gezeigten abweichen. So kann anstelle der zwei Kontaktelektroden 18, 20 lediglich eine Elektrode in (flächigem) Kontakt mit dem Kaltleiter 16 sein, wobei eine weitere Elektrode als Potentialanschluss durch einen mit einem der Profilteile 26, 28 verbundenen metallischen Leiter und/oder durch das Gehäuse 12 bereitgestellt sein kann.

Zum Positionieren von Komponenten des Heizeinsatzes 14 relativ zueinander ist vorliegend ein (schematisch gezeigtes) Montagegestell 40 vorgesehen, durch welches ein Halterahmen für die Isolatoren 22, 24, die Kontaktelektroden 18, 20 den Kaltleiter 16 und die Profilteile 26, 28 bereitgestellt ist. Dies erleichtert das Einschieben des Heizeinsatzes 14 in das Gehäuse 12.

Beim Einschieben des Heizeinsatzes 14 in das Gehäuse 12 kann zudem eine (nicht gezeigte) Einschiebevorrichtung zum Einsatz kommen, welche zusätzlich zu dem Montagegestell 40 für einen Zusammenhalt der übrigen Komponenten des Heizeinsatzes 14 sorgen kann. Die Einschiebevorrichtung kann beim Einschieben des Heizeinsatzes 14 in das Gehäuse 12 für eine axiale Positionierung des Heizeinsatzes 14 sorgen, ohne dass in dem Gehäuse 12 ein Endanschlag vorgesehen zu werden braucht. Denkbar ist es jedoch auch, durch das Montagegestell 40 einen Endanschlag bereitzustellen, welcher die gewünschte Einschubtiefe des Heizeinsatzes 14 in das Gehäuse 12 vorgibt. Nach dem Einschieben des Heizeinsatzes 14 werden dann die beiden Sicken 36, 38 in das Gehäuse 12 eingeprägt, etwa mittels des Stempels der Presse oder mittels der Rolle.

Wie aus Figur 2 hervorgeht, behalten trotz des Einprägens der Sicken 36, 38 Endbereiche 42, 44 des Gehäuses 12 ihre kreiszylindrische Form bei. Dies erleichtert das Anbringen eines runden Bodenteils 46 an dem Gehäuse 12, etwa durch Schweißen. Ebenso kann an dem Endbereich 44 so besonders einfach ein Verschlussteil runder Gestalt vorgesehen werden, durch welches die Kontaktelektroden 18, 20 hindurchtreten.

In der in Fig. 2 beispielhaft gezeigten elektrischen Heizeinrichtung 10 sind fünf Paare von jeweils in radialer Richtung einander gegenüberliegenden Profilteilen 26, 28, 26', 28' angeordnet, wobei zwischen jedem Paar ein Zwischenraum 48 vorgesehen ist. Die Anzahl der Kaltleiter 16 und der Isolatoren 22, 24 kann, wie vorliegend, derjenigen der Paare an Profilteilen 26, 28, 26', 28' entsprechen, wohingegen die Kontaktelektroden 18, 20 - über die axiale Länge des Gehäuses 12 gesehen - vorliegend durchgängig ausgebildet sind. Auf diese Weise können Fertigungstoleranzen der Kaltleiter 16 besonders gut kompensiert werden. Ebenso bleibt so trotz des deutlich höheren Wärmeausdehnungskoeffizienten der Profilteile 26, 28 im Vergleich zu demjenigen des Gehäuses 12 dauerhaft ein besonders guter Kontakt der Profilteile 26, 28 zu der Innenseite des Gehäuses 12 erhalten.

Fig. 3 zeigt die elektrische Heizeinrichtung 10 in einer Draufsicht, aus welcher besonders gut die im Vergleich zur axialen Länge des Gehäuses 12 geringere Länge der Sicke 38 hervorgeht.

## Patentansprüche

1. Elektrische Heizeinrichtung mit einem rohrförmigen Gehäuse (12) und mit einem in das Gehäuse (12) eingebrachten Heizeinsatz (14), welcher wenigstens einen Kaltleiter (16) aufweist,
**dadurch gekennzeichnet,**
**dass** in das Gehäuse (12) wenigstens eine konkave Einbuchtung (36, 38) eingeformt ist, welche mit einer korrespondierenden konkaven Einbuchtung (30, 32) des Heizeinsatzes (14) zumindest punktuell in Kontakt ist, **wobei das Gehäuse (12) durch das Einformen der wenigstens einen Einbuchtung (36, 38) in selbiges um den Heizeinsatz (14) herum zusammengezogen ist.**

2. Elektrische Heizeinrichtung nach Anspruch 1,
**dadurch gekennzeichnet,**
**dass** die wenigstens eine konkave Einbuchtung des Gehäuses als Sicke (36, 38) ausgebildet ist.

3. Elektrische Heizeinrichtung nach Anspruch 1 oder 2,
**dadurch gekennzeichnet,**
**dass** der Heizeinsatz (14) wenigstens einen zum Übertragen von Wärme des wenigstens einen Kaltleiters (16) auf das Gehäuse (12) ausgelegten Wärmeübertrager (26, 28) aufweist, wobei die wenigstens eine konkave Einbuchtung (30, 32) des Heizeinsatzes (14) in dem wenigstens einen Wärmeübertrager (26, 28) ausgebildet ist.

4. Elektrische Heizeinrichtung nach einem der Ansprüche 1 bis 3,
**dadurch gekennzeichnet,**
**dass** das Gehäuse (12) aus einem Stahl gebildet ist.

5. Elektrische Heizeinrichtung nach einem der Ansprüche 1 bis 4,
**dadurch gekennzeichnet,**
**dass** das Gehäuse (12) wenigstens einen kreiszylindrischen Endbereich (42, 44) aufweist.

6. Elektrische Heizeinrichtung nach einem der Ansprüche 1 bis 5,
**dadurch gekennzeichnet,**
**dass** eine Länge der konkaven Einbuchtung (36, 38) des Gehäuses (12) kleiner als eine axiale Länge des Gehäuses (12) ist.

7. Elektrische Heizeinrichtung nach einem der Ansprüche 1 bis 6,
**dadurch gekennzeichnet,**
**dass** der Heizeinsatz (14) wenigstens zwei, insbesondere in Form und Abmessung einander gleiche, in radialer Richtung voneinander beabstandete Wärmeübertrager (26, 28) umfasst, zwischen welchen der wenigstens eine Kaltleiter (16) angeordnet ist.

8. Elektrische Heizeinrichtung nach einem der Ansprüche 1 bis 7,
**dadurch gekennzeichnet,**
**dass** der Heizeinsatz (14) wenigstens zwei Wärmeübertrager (26, 28, 26', 28') aufweist, welche in axialer Richtung voneinander beabstandet in dem Gehäuse (12) angeordnet sind.

9. Elektrische Heizeinrichtung nach einem der Ansprüche 1 bis 8,
**dadurch gekennzeichnet,**
**dass** der Heizeinsatz (14) wenigstens ein, insbesondere mit einem Kontaktelement (18, 20) zum Beaufschlagen des wenigstens einen Kaltleiters (16) mit elektrischem Strom verbundenes, Montagegestell (40) umfasst.

10. Elektrische Heizeinrichtung nach einem der Ansprüche 1 bis 9,
**dadurch gekennzeichnet,**
**dass** die wenigstens eine konkave Einbuchtung (36, 38) des Gehäuses (12) von einer Verbindungsnaht des Gehäuses (12) beabstandet ist.

11. Verfahren zum Fertigen einer elektrischen Heizeinrichtung (10), bei welchem ein Heizeinsatz (14) in ein rohrförmiges Gehäuse (12) eingebracht wird, welcher wenigstens einen Kaltleiter (16) aufweist,
**dadurch gekennzeichnet,**
**dass anschließend** wenigstens eine konkave Einbuchtung (36, 38) derart in das Gehäuse (12) eingeformt wird, dass die Einbuchtung (36, 38) mit einer korrespondierenden konkaven Einbuchtung (30, 32) des Heizeinsatzes (14) zumindest punktuell in Kontakt gebracht wird, **wobei sich das Gehäuse (12) durch das Einformen der wenigstens einen Einbuchtung (36, 38) in selbiges um den Heizeinsatz (14) herum zusammenzieht.**

12. Verfahren nach Anspruch 11,
**dadurch gekennzeichnet,**
**dass** die wenigstens eine konkave Einbuchtung (36, 38) durch Beaufschlagen des Gehäuses (12) mit einem Druck in das Gehäuse (12) eingeformt wird, wobei eine Richtung, in welche der Druck aufgebracht wird, mit einer Entstehungsrichtung (39) der wenigstens einen konkaven Einbuchtung zusammenfällt.

13. Verfahren nach Anspruch 11 oder 12,
**dadurch gekennzeichnet,**
**dass** die wenigstens eine konkave Einbuchtung (36, 38) durch Vertiefen einer bereits vor dem Einbringen des Heizeinsatzes (14) in dem Gehäuse (12) vorhandenen Einbuchtung in das Gehäuse (12) eingeformt wird.

14. Verfahren nach einem der Ansprüche 11 bis 13,
**dadurch gekennzeichnet,**
**dass** beim Einformen der wenigstens einen konkaven Einbuchtung (36, 38) in das Gehäuse (12) ein auf das Gehäuse (12) ausgeübter Druck überwacht wird.

## Claims

1. Electrical heater with a tubular housing (12) and with a heating insert (14) inserted into the housing (12), which has at least one PTC thermistor (16),
**characterized in that**
at least one concave indentation (36, 38) is formed in the housing (12), which is at least selectively in contact with a corresponding concave indentation (30, 32) of the heating insert (14), wherein the housing (12) is contracted around the heating insert (14) by forming the at least one indentation (36, 38) in the same.

2. Electrical heater according to claim 1,
**characterized in that**
the at least one concave indentation of the housing is formed as a bead (36, 38).

3. Electrical heater according to claim 1 or 2,
**characterized in that**
the heating insert (14) has at least one heat transfer means (26, 28) adapted to transfer heat of the at least one PTC thermistor (16) to the housing (12), wherein the at least one concave indentation (30, 32) of the heating insert (14) is formed in the at least one heat transfer means (26, 28).

4. Electrical heater according to any one of claims 1 to 3,
**characterized in that**
the housing (12) is formed of a steel.

5. Electrical heater according to any one of claims 1 to 4,
**characterized in that**
the housing (12) has at least one circular cylindrical end region (42, 44).

6. Electrical heater according to any one of claims 1 to 5,
**characterized in that**
a length of the concave indentation (36, 38) of the housing (12) is smaller than an axial length of the housing (12).

7. Electrical heater according to any one of claims 1 to 6,
**characterized in that**
the heating insert (14) includes at least two heat transfer means (26, 28) in particular identical to each other in shape and dimension and spaced from each other in radial direction, between which the at least one PTC thermistor (16) is disposed.

8. Electrical heater according to any one of claims 1 to 7,
**characterized in that**
the heating insert (14) has at least two heat transfer means (26, 28, 26', 28'), which are disposed spaced from each other in axial direction in the housing (12).

9. Electrical heater according to any one of claims 1 to 8,
**characterized in that**
the heating insert (14) includes at least one mounting rack (40) in particular connected to a contact element (18, 20) for applying electrical current to the at least one PTC thermistor (16).

10. Electrical heater according to any one of claims 1 to 9,
**characterized in that**
the at least one concave indentation (36, 38) of the housing (12) is spaced from a connecting joint of the housing (12).

11. Method for manufacturing an electrical heater (10), in which a heating insert (14) is inserted into a tubular housing (12), which has at least one PTC thermistor (16),
**characterized in that**
subsequently, at least one concave indentation (36, 38) is formed in the housing (12) such that the indentation (36, 38) is at least selectively brought in contact with a corresponding concave indentation (30, 32) of the heating insert (14), wherein the housing (12) contracts around the heating insert (14) by forming the at least one indentation (36, 38) in the same.

12. Method according to claim 11,
**characterized in that**
the at least one concave indentation (36, 38) is formed in the housing (12) by applying pressure to the housing (12), wherein a direction, in which the pressure is applied, coincides with a development direction (39) of the at least one concave indentation.

13. Method according to claim 11 or 12,
**characterized in that**
the at least one concave indentation (36, 38) is formed in the housing (12) by deepening an indentation already present in the housing (12) before inserting the heating insert (14).

14. Method according to any one of claims 11 to 13,
**characterized in that**
in forming the at least one concave indentation (36, 38) in the housing (12), a pressure applied to the housing (12) is monitored.

## Revendications

1. Dispositif de chauffage électrique avec un boîtier (12) de forme tubulaire et avec un élément (14) de chauffage, monté dans le boîtier (12), lequel présente au moins une résistance à coefficient de température positive (16),
**caractérisé en ce**
**qu'**au moins un retrait concave (36, 38) est moulé dans le boîtier (12), lequel est en contact, au moins ponctuellement, avec un retrait concave (30, 32) correspondant de l'élément (14) de chauffage, moyennant quoi le boîtier (12) est contracté autour de l'élément (14) de chauffage par le biais du moulage du au moins un retrait (36, 38) dans celui-ci.

2. Dispositif de chauffage électrique selon la revendication 1,
**caractérisé en ce**
**que** le au moins un retrait concave du boîtier est constitué en tant que rainurage (36, 38).

3. Dispositif de chauffage électrique selon la revendication 1 ou 2,
**caractérisé en ce**
**que** l'élément (14) de chauffage présente au moins un échangeur thermique (26, 28), conçu pour transmettre la chaleur de la au moins une résistance à coefficient de température positive (16) sur le boîtier (12), moyennant quoi le au moins un retrait concave (30, 32) de l'élément (14) de chauffage est constitué dans le au moins un échangeur thermique (26, 28).

4. Dispositif de chauffage électrique selon l'une des revendications 1 à 3,
**caractérisé en ce**
**que** le boîtier (12) est formé en acier.

5. Dispositif de chauffage électrique selon l'une des revendications 1 à 4,
**caractérisé en ce**
**que** le boîtier (12) présente au moins une zone d'extrémité cylindrique circulaire (42, 44).

6. Dispositif de chauffage électrique selon l'une des revendications 1 à 5,
**caractérisé en ce**
**qu'**une longueur du retrait concave (36, 38) du boîtier (12) est plus petite qu'une longueur axiale du boîtier (12).

7. Dispositif de chauffage électrique selon l'une des revendications 1 à 6,
**caractérisé en ce**
**que** l'élément (14) de chauffage comprend au moins deux échangeurs thermiques (26, 28), en particulier identiques entre eux en forme et en dimension, espacés l'un de l'autre dans le sens radial, entre lesquels est agencée la au moins une résistance à coefficient de température positive (16).

8. Dispositif de chauffage électrique selon l'une des revendications 1 à 7,
**caractérisé en ce**
**que** l'élément (14) de chauffage présente au moins deux échangeurs thermiques (26, 28, 26', 28'), lesquels sont agencés dans le boîtier (12), espacés l'un de l'autre dans le sens axial.

9. Dispositif de chauffage électrique selon l'une des revendications 1 à 8,
**caractérisé en ce**
**que** l'élément (14) de chauffage comprend au moins un châssis (40) de montage, relié, en particulier, à un élément (18, 20) de contact, destiné à alimenter la au moins une résistance à coefficient de température positive (16) en courant électrique.

10. Dispositif de chauffage électrique selon l'une des revendications 1 à 9,
**caractérisé en ce**
**que** le au moins un retrait concave (36, 38) du boîtier (12) est espacé du boîtier (12) d'un cordon de liaison.

11. Procédé de fabrication d'un dispositif (10) de chauffage électrique, pour lequel un élément (14) de chauffage est monté dans un boîtier tubulaire (12), lequel présente au moins une résistance à coefficient de température positive (16),
**caractérisé en ce**
**qu'**ensuite, au moins un retrait concave (36, 38) est moulé dans le boîtier (12), de telle sorte que le retrait (36, 38) est mis en contact, au moins ponctuellement, avec un retrait concave (30, 32) correspondant de l'élément (14) de chauffage, moyennant quoi le boîtier (12) se contracte autour de l'élément (14) de chauffage par le biais du moulage du au moins un retrait (36, 38) dans celui-ci.

12. Procédé selon la revendication 11,
**caractérisé en ce**
**que** le au moins un retrait concave (36, 38) est moulé dans le boîtier (12) par alimentation du boîtier (12) en pression, moyennant quoi un sens, dans lequel la pression est admise, coïncide avec un sens (39) de formation du au moins un retrait concave.

13. Procédé selon la revendication 11 ou 12,
**caractérisé en ce**
**que** le au moins un retrait concave (36, 38) est moulé dans le boîtier (12) par le biais du creusement d'un retrait, déjà existant avant le montage de l'élément (14) de chauffage dans le boîtier (12).

14. Procédé selon l'une des revendications 11 à 13,
**caractérisé en ce**
**que**, lors du moulage du au moins un retrait concave (36, 38) dans le boîtier (12), une pression, exercée sur le boîtier (12), est surveillée.
